# DEMANDE DE BREVET EUROPEEN

(11) **EP 0 377 543 A1**
(43) Date de publication de la demande: **11.07.1990**
(21) Numéro de dépôt: 90420003.7
(22) Date de dépôt: 03.01.1990
(51) Int. Cl.: B05C 3/08, B05C 3/04, B05C 3/09, C23C 22/00, B05D 1/18

(54) **Machine et procédé de traitement par trempage de pièces ou objets divers**

(30) Priorité: 04.01.1989 FR 8900177
(71) Demandeur: SOCIETE A RESPONSABILITE LIMITEE : SAONE INDUSTRIE, F-70100 Gray (FR)
(72) Inventeur: Grandvincent, André, F-70100 Gray (FR)
(74) Mandataire: Ropital-Bonvarlet, Claude

(57) **Abrégé**

- La machine comprend: . un châssis (**4**) qui définit un plan (**5**) d'appui sur le bord supérieur de la cuve (**1**) et comporte deux paliers (**10**) alignés selon un axe de rotation (**x-x′**) surbaissé par rapport au plan (**5**) d'appui,
. le berceau (**11**) est monté tournant dans les paliers (**10**) et est mû par les moyens de motorisation (**21**) sur l'axe de rotation (**x-x′**) des paliers (**10**),
. l'axe de symétrie (**y-y′**) du panier (**16**) est perpendiculaire à l'axe de rotation (**x-x′**),
. des moyens (**30**) de commande d'un couvercle (**31**), pivotant sur le berceau (**11**) et apte à ouvrir ou fermer le panier (**16**), sont prévus sur ladite machine.

## Description

La présente invention concerne le domaine technique du traitement en surface de pièces ou objets divers en procédant par trempage dans un milieu réactif approprié.

L'invention vise, plus particulièrement, la passivation de pièces métalliques, sans que les moyens qui la constituent soient, uniquement, réservés à cette application.

L'invention trouve une application préférée dans la passivation de surfaces de pièces en un matériau plus spécifiquement ferreux en suite du procédé de protection par zingage.

Le procédé de zingage de pièces métalliques implique de passer ces pièces dans un four d'étuvage visant à éliminer l'hydrogène introduit lors de la phase de zingage. Une étape subséquente vise, ensuite, à exécuter une opération de passivation ayant pour but de réaliser un revêtement protecteur du zinc en surface. Après cette opération, les pièces sont normalement essorées.

La mise en oeuvre du procédé traditionnel, telle qu'elle se pratique actuellement, fait intervenir, après étuvage, le dépôt des pièces dans un panier de trempage dans un bain de passivation. Un certain barbotage ou brassage peut être entetrenu de façon que la passivation se produise sur toute la surface des pièces, quelle que soit la conformation de ces dernières.

Habituellement, le panier de trempage est déposé dans l'essoreuse chargée d'éliminer, par centrifugation, l'excès de produit de passivation non adhérant encore en surface.

Un tel procédé n'est pas satisfaisant au moins à deux titres.

Il est clair que les opérations successives, qui se déroulent dans des machines différentes, impliquent des opérations de reprise successives qui grèvent, de façon relativement importante, le coût du procédé et la qualité.

Le trempage est, généralement, effectué de façon manuelle ou pseudo-manuelle, dans des conditions qui font intervenir des brassages variables et un contrôle difficile, sinon impossible, du temps réel de trempage.

Sur un autre plan, les opérations de reprise, entre le trempage et l'essorage, sont responsables de l'apparition en surface de marques ou rayures fragilisant et, plus fréquemment, détruisant localement la pellicule protectrice que le procédé vise justement à établir.

Ces différents facteurs sont responsables d'une qualité de protection aléatoire, alors que le principe fondamental de la protection par zingage n'est pas à remettre en cause.

La présente invention vise, justement, à remédier aux inconvénients ci-dessus en proposant une machine de traitement n'apportant aucune modification au procédé connu, mais offrant la possibilité de conduire, dans une succession mieux contrôlée, les différentes étapes de passivation intervenant après étuvage.

Un objectif de l'invention est d'assurer la fiabilité du procédé, notamment, par un respect précis et reproductible de la durée des différentes phases du procédé, lesquelles représentent des facteurs déterminants de la qualité.

Un autre objectif est de permettre un contrôle de durée précis rendant possible une automatisation du procédé en vue de supprimer le contact permenant ou temporaire du personnel avec le ou les milieux réactifs utilisés.

Un autre objectif est de contrôler précisément le brassage des pièces ou objets en vue de réaliser un traitement uniforme reproductible.

Un autre objectif encore de l'invention est de proposer un procédé de traitement conçu pour éviter les risques de détérioration de surfaces des pièces traitées et pour être spécialement mis en oeuvre avec la machine ci-dessus.

Pour atteindre les objectifs ci-dessus, la machine de traitement par trempage de pièces ou objet divers comprenant :
. un châssis support supportant une cuve contenant un produit de traitement,
. un berceau monté tournant et apte à contenir un panier,
. des moyens de motorisation portés par le châssis pour mouvoir le berceau,
est caractérisée en ce que :
- le châssis définit un plan d'appui sur le bord supérieur de la cuve et comporte deux paliers alignés selon un axe de rotation surbaissé par rapport au plan d'appui,
- le berceau est monté tournant dans les paliers et est mû par les moyens de motorisation sur l'axe de rotation des paliers,
- l'axe de symétrie du panier est perpendiculaire à l'axe de rotation,
- des moyens de commande d'un couvercle, pivotant sur le berceau et apte à ouvrir ou fermer le panier, sont prévus sur ladite machine.

Diverses autres caractéristiques ressortent de la description faite ci-dessous en référence aux dessins annexés qui montrent, à titre d'exemple non limitatif, une forme de réalisation de l'objet de l'invention.
La **fig. 1** est une coupe-élévation de la machine conforme à l'invention.
La **fig. 2** est une coupe transversale prise selon la ligne **II-II** de la **fig. 1.**
La **fig. 3** est une vue en plan prise selon la ligne **III-III** de la **fig. 1.**
La **fig. 4** est une coupe-élévation prise, à échelle différente, selon la ligne **IV-IV** de la **fig. 3.**
La **fig. 5** est une coupe-élévation, analogue à la **fig. 1,** mais illustrant la machine dans une autre position caractéristique.

La machine de traitement par trempage, selon l'invention, est destinée à être utilisée en combinaison avec une cuve **1** en toute matière convenable, contenant un produit de traitement approprié **2** atteignant un niveau de remplissage, tel que **N.** La machine, désignée dans son ensemble par la référence **3** comporte un châssis **4** délimitant ou définissant de façon matérielle un plan d'appui **5** prévu pour reposer sur le bord supérieur **6** du récipient **1.** Le bord supérieur **6** peut être constitué par des appuis, tels que **7** illustrés à la **fig. 3** ou, également, par les bords supérieurs des parois du récipient **1.** Des moyens de centrage, tels que **8,** peuvent être prévus pour assurer la coopération et l'immobilisation entre le châssis **4** et le bord supérieur **6.**

Le châssis **4** comporte, à partir de son plan d'appui **5,** des moyens **9** de suspension de deux paliers **10** qui sont alignés selon une référence horizontale, par laquelle passe le plan vertical de symétrie **P-P′** du châssis. Les moyens de suspension **9** peuvent être constitués par des membrures rigides ou, encore, par des conformations du type chaises pendantes, aptes à recevoir des paliers lisses ou à roulements qui sont réservés au montage d'un berceau **11** du type ouvert. Le berceau **11** est constitué par une armature comprenant, par exemple, deux montants **12**, un longeron **13** et au moins une traverse **14**, à partir des extrémités de laquelle s'élèvent deux ferrures de centrage **15**. Le berceau **11** est monté dans les paliers **10**, par l'intermédiaire de deux demi-axes non visibles qui sont portés par les montants **12**.

Les paliers **10** définissent, pour le berceau **11**, un axe de rotation **x-x′** horizontal qui est surbaissé par rapport au plan d'appui **5**, de manière à être disposé à l'intérieur de la cuve **1** lorsque le châssis **4** repose sur le bord supérieur **6**. De préférence, l'axe de rotation **x-x′** du berceau **11** est aussi surbaissé, de façon à être situé, généralement, en-dessous du niveau de remplissage habituel **N** de la cuve **1** en liquide de traitement.

Le berceau **11** est destiné à supporter un panier d'essoreuse **16**, du type ajouré ou autrement constitué, tel qu'en réseau maillé. Une structure de type cylindrique, ouverte sur le dessus et comportant des frettes ou ceintures de renforcement **17**, est habituelle pour la constitution du panier **16** dont l'axe de symétrie ou, plus généralement, de révolution **y-y′** est perpendiculaire au plan d'appui **5** et à l'axe de rotation **x-x′** qu'il croise. Le panier **16** est réalisé d'une manière identique ou similaire aux paniers de machines à essorer, lesquels sont adaptés pour que leur axe **y-y′** coïncide avec l'axe de rotation des moyens d'essorage par centrifugation. De préférence, le berceau **11** est réalisé pour permettre la réception d'un panier **16** d'une machine à essorer.

La machine comporte des moyens **20** pour mouvoir en rotation le berceau **11** sur l'axe **x-x′**. De tels moyens **20** peuvent, par exemple, comprendre un organe moteur **21**, du type moto-réducteur, de préférence électrique. Le moto-réducteur **21** est monté sur une sellette **22** du châssis **4**, de préférence, située, au moins en partie, à l'extérieur du périmètre de la cuve **1**. Le moteur **21** possède un arbre de sortie **23** relié par une transmission démultiplicatrice **24** au berceau **11**. Cette transmission **24** peut être de différentes natures convenables et, par exemple, être composée de roues à dents ou poulies crantées, liées ensemble par châine ou courroie crantée. Selon une disposition préférée, la transmission **24** comprend un pignon **25** calé sur l'arbre de sortie **23** et engrenant en permanence avec une grande roue **26** adaptée sur le berceau **11** au moyen, notamment, d'une platine **27** fixée sur le montant **12** situé le plus proche de la sellette **22**. Le moto-réducteur **21** est, de préférence, du type à double sens de rotation et son alimentation est contrôlée par un automate programmable, ou par tout autre moyen équivalent permettant de mémoriser un cycle de fonctionnement à séquences variables adaptées en fonction du procédé de traitement à conduire.

La machine selon l'invention comporte, par ailleurs, des moyens **30** de commande d'ouverture ou de fermeture d'un couvercle **31** apte à coopérer avec le dessus ouvert du panier **16**. Le couvercle **31** est adapté de façon démontable sur un longeron **32** monté, par une articulation **33**, sur le montant **12** du berceau 11 situé le plus proche de la sellette **22**. Le longeron **32** comporte un pontet ou une poignée **34** s'élevant verticalement, dans la position horizontale fermée du couvercle **31**, pour coopérer avec un crochet **35** formé par une transmission **36** interposée entre le pontet **34** et un moto-réducteur **37** fixé sur la sellette **22**. Le crochet **35** occupe, en position de fermeture du couvercle, une position telle qu'il se trouve placé par son ouverture en coïncidence avec le plan de rotation du pontet **34**. La transmission **36** est, par exemple, du type articulé et peut comprendre un bras **38** adapté par deux articulations sur deux branches **39** et **40** d'un quadrilatère déformable, constitutif de la transmission articulée. La branche **39** est articulée sur le châssis **4**, alors que la seconde branche **40** est solidaire, angulairement et axialement, de l'arbre de sortie **41** du moteur **37**.

Les moyens **36**, décrits ci-dessus, sont couplés à des moyens **42** de verrouillage du couvercle **31** dans une position de fermeture du panier **16**. Ces moyens de verrouillage **42** peuvent comprendre, comme illustré par la **fig. 4**, une tige **43** montée coulissante dans des coussinets ou analogues **44** prévus à l'intérieur du longeron **32**. La tige **43** est rendue solidaire par son extrémité dirigée vers la sellette **22**, d'un étrier **45** extérieur au longeron **32** et guidé sur ce dernier. L'étrier **45** porte le pontet **34** et subit l'action permanente d'un ressort **46** agissant dans le sens de la flèche **f₁**. L'étrier **45** est prolongé vers le bas par une plaque **47** susceptible de coopérer avec l'axe **33**. La tige **43** possède, à l'opposé de l'étrier **45**, un embout **48** destiné, sous l'action du ressort **46**, à pénétrer dans un trou **49** du montant **12** lorsque le couvercle occupe la position fermée selon la **fig. 1, 2** ou **3**. La longueur de la tige **43** est prévue pour que, dans cette position, représentée plus clairement à la **fig. 4**, la plaque **47** soit située à distance de l'axe **33**.

L'embout **48** est prévu pour assumer, en plus de la fonction de verrouillage en position de fermeture du couvercle **31**, une fonction de contrôle de la position verrouillée et de comptage en coopérant avec un détecteur **50**, tel qu'un capteur de position, dont la sortie est raccordée à l'automate de gestion des différentes séquences du cycle de fonctionnement de la machine, lequel se déroule de la façon suivante.

A partir de la position selon la **fig. 5**, dans laquelle le couvercle **31** est placé dans une position d'ouverture, un panier **16**, rempli de pièces ou objets à traiter, par exemple jusqu'au niveau représenté en traits mixtes, est déposé dans le berceau **11** pour prendre appui, par sa base, sur le croisillon que forme le longeron **13** et la traverse **14**. Le panier **16** est centré, par l'intermédiaire des ceintures ou frettes **17**, au moins entre les ferrures **15** et aussi par coopération, de préférence avec des intercalaires **15**a rapportées de façon amovible ou définitive sur les faces internes des longerons **12**.

Le moto-réducteur **37** est ensuite alimenté de manière à tourner dans le sens de la flèche **f₂** pour commander, par l'intermédiaire de la branche **40**, la transmission **36** dans le sens de la flèche **f₃**. Dans le cas présent, le bras **38** pousse alors le pontet **34** qui fait pivoter le couvercle **31** sur l'articulation **33**. Le couvercle **31** pivote dans le sens de la flèche **f₄** et vient prendre appui sur le dessus du panier **16** pour en assurer la fermeture, comme illustré par la **fig. 1**.

La fermeture définitive est complétée par l'entrée en action des moyens **42**, par l'intermédiaire de la transmission **36** qui, en fin de course, libéré le pontet **34** et la tige **43** qui coulisse dans les coussinets **44** par l'action du ressort **46**. L'embout **48** pénètre dans le trou **59** et verrouille le couvercle **31** en position de fermeture du panier **16**. La présence de l'embout **48** est détectée par le capteur **50** qui initialise le début du déroulement d'un cycle de fonctionnement de la machine.

Le moto-réducteur **21** est, ensuite, alimenté pour faire tourner le berceau, par exemple dans le sens de la flèche **f₅** (**fig. 2**). La fermeture du couvercle **31** immobilise le panier **16** sur le berceau dans lequel le panier est maintenu centré, comme dit précédemment. La rotation du berceau dans le sens de la flèche **f₅** provoque donc un trempage des différentes pièces dans le liquide ou milieu de traitement **2** avec effet de barbotage et brassage résultant du mouvement imposé aux pièces ou objets à traiter à l'intérieur du panier **16** par la rotation du berceau **11**.

Chaque tour de rotation, dans le sens de la flèche **f₅**, est compté ou décompté, par l'intermédiaire du capteur **50**, pour informer l'automate du déroulement convenable du cycle de trempage dont la durée est, bien entendu, appréciée par le nombre de tours effectués avec prise en considération de la vitesse angulaire de rotation et du temps de séjournement des pièces à l'intérieur de la cuve en fonction de la hauteur du niveau **N**. De cette manière, il est possible de programmer un fonctionnement séquentiel précis quant à la durée de trempage et de brassage, contrairement à ce qui se produit dans les méthodes actuelles où cette opération est généralement effectuée de façon manuelle en laissant la libre appréciation temporelle à l'opérateur.

Lorsque le nombre de tours a été effectué, l'automate programmable maintient l'alimentation du moto-réducteur **21** pour faire parcourir au berceau **11** une plage angulaire supérieure à celle d'éboulement naturel de la masse de pièces contenues dans le panier. Cette plage angulaire est généralement voisine et le plus souvent supérieure à 45^{o} par rapport à la verticale occupée par l'axe **y-y′** du panier. Lorsque cette plage a été atteinte, l'automate, le plus souvent avec un facteur d'anticipation, arrête la rotation du berceau **11** puis commande l'alimentation inverse du moto-réducteur **21** de façon à ramener le berceau **11** en vitesse lente jusque dans la position stable de référence de la **fig. 1**.

De cette manière, les pièces contenues dans le panier sont assurément arrangées et ordonnées de façon telle que la charge qu'elles représentent se trouve répartie dans le panier sans créer de masse localisée susceptible de provoquer un balourd ultérieur. Le berceau **11** est ainsi ramené dans sa position d'origine stable, illustrée à la **fig. 2**, dans laquelle le panier trempe de nouveau dans le liquide de traitement **2**.

Après stabilisation, voire temporisation, l'automate programmable assure l'alimentation du moto-réducteur **37**, de manière à commander, par la transmission **36**, l'ouverture du couvercle **31**. Cette ouverture débute par l'action du crochet **35** sur le pontet **34** qui fait reculer la tige **43** pour dégager l'embout **48** du trou **49**. Le coulissement de la tige s'effectue contre l'action du ressort **46** jusqu'au moment où la plaque **47** prend appui sur l'axe **33**. A cet instant, le couvercle **31** s'ouvre en pivotant sur l'axe **33**. Le panier **16** peut, ensuite, être prélevé en conservant sa position stable maintenant les différentes pièces superposées dans l'état initial. Le panier **16** assure le transport de ces pièces jusque dans la machine d'essorage où il est adapté selon une même orientation de son axe **y-y′** pour permettre l'élimination par centrifugation des excès de produit de traitement.

Ainsi que cela ressort de ce qui précède, la machine selon l'invention permet de supprimer les différentes opérations de reprise à partir de la séquence d'étuvage, puisque le chargement des pièces est effectué dans un panier **16** servant au trempage et à l'essorage. Une telle machine permet donc de supprimer les manipulations et, en conséquence, d'abaisser le coût du procédé.

En outre, l'absence de manipulation intermédiaire des pièces traitées, permet d'éviter le frottement relatif entre chacune d'elles, frottement responsable des rayures de la couche de passivation qui se produisent avec la conduite manuelle, telle qu'elle est actuellement pratiquée.

La machine permet, par ailleurs, d'automatiser et de régler la séquence de trempage en maîtrisant précisément la durée d'immersion par l'intermédiaire du nombre de tours imposé au berceau **11**. Il en résulte la possiblité de réaliser des traitements répétitifs de même qualité pour des lots différents de pièces identiques.

La maîtrise de la durée des séquences du procédé permet d'automatiser son déroulement et d'éviter de mettre le personnel en contact fréquent avec le produit de traitement.

L'invention n'est pas limitée à l'exemple décrit et représenté, car diverses modifications peuvent y être apportées sans sortir de son cadre. En particulier, de nombreux équivalents techniques peuvent être substitués aux moyens principaux énoncés ci-dessus, dans la mesure où ils sont à même d'assumer les mêmes fonctions. Il en est, principalement, ainsi des moyens de motorisation **21**, de transmission **24**, de commande **36**, de verrouillage **42**.

## Revendications

**1 -** Machine de traitement par trempage de pièces ou objets divers comprenant :
- un châssis support (**4**) supportant une cuve (**1**) contenant un produit de traitement (**2**),
- un berceau (**11**) monté tournant et apte à contenir un panier (**16**), - des moyens de motorisation (**21**) portés par le châssis (**4**) pour mouvoir le berceau (**11**),
caractérisée en ce que :
- le châssis définit un plan (**5**) d'appui sur le bord supérieur de la cuve (**1**) et comporte deux paliers (**10**) alignés selon un axe de rotation (**x-x′**) surbaissé par rapport au plan (**5**) d'appui,
- le berceau (**11**) est monté tournant dans les paliers (**10**) et est mû par les moyens de motorisation (**21**) sur l'axe de rotation (**x-x′**) des paliers (**10**),
- l'axe de symétrie (**y-y′**) du panier (**16**) est perpendiculaire à l'axe de rotation (**x-x′**),
- des moyens (**30**) de commande d'un couvercle (**31**), pivotant sur le berceau (**11**) et apte à ouvrir ou fermer le panier (**16**), sont prévus sur ladite machine.

**2 -** Machine selon la revendication 1, caractérisée en ce que les moyens de commande (**30**) incluent des moyens (**42**) de verrouillage du couvercle en position fermée.

**3 -** Machine selon la revendication 2, caractérisée en ce que les moyens de verrouillage (**42**) incluent des moyens (**48**, **50**) de comptage-décomptage du nombre de tours de rotation imposés au berceau.

**4 -** Machine selon la revendication 1 ou 2, caractérisée en ce que les moyens (**30**) de commande du couvercle comprennent un moteur (**37**) dont l'arbre de sortie (**41**) actionne une transmission (**36**) agissant sur un crochet (**35**) apte à coopérer avec un pontet (**34**) porté par le couvercle qui est articulé sur le berceau.

**5 -** Machine selon la revendication 4, caractérisée en ce que la transmission (**36**) est du type quadrilatère déformable dont l'une des branches est adaptée sur l'arbre du moteur, tandis que l'autre branche, articulée sur le châssis, est reliée à la première par un bras (**38**) pourvu du crochet (**35**).

**6 -** Machine selon la revendication 4 ou 5, caractérisé en ce que le crochet (**35**) est disposé, en position fermée du couvercle, dans le plan occupé par le pontet lors de la rotation du berceau sur son axe.

**7 -** Machine selon la revendication 2, caractérisée en ce que les moyens de verrouillage (**42**) comprennent une tige (**43**) à rappel élastique coulissant sur le couvercle possédant, à une extrémité, un embout (**48**) de coopération avec un trou (**49**) du berceau et portant, à l'autre extrémité, un étrier (**45**) pourvu du pontet (**34**) et d'une plaque (**47**) de coopération avec l'axe (**33**) d'articulation du couvercle.

**8 -** Machine selon la revendication 3, caractérisée en ce que les moyens de comptage-décomptage comprennent un détecteur (**50**) de la position fermée verrouillée du couvercle, un tel détecteur étant placé en relation de proximité avec l'embout (**48**) de la tige (**43**) lorsqu'il coopère avec le trou (49) du berceau pour assumer une fonction de comptage du nombre de tours de rotation du berceau.

**9 -** Machine selon la revendication 1, caractérisée en ce que le moteur d'entraînement du berceau est relié à ce dernier par une transmission démultiplicatrice (**24**).

**10 -** Procédé de traitement par trempage de pièces ou objets divers du type consistant à placer les pièces ou objets dans un panier ajouré qui est adapté sur un berceau à entraîner en rotation ledit berceau à l'intérieur d'une cuve au moins partiellement remplie d'un produit liquide de traitement,
caractérisé en ce qu'il consiste à :
- disposer le panier pour que son axe de symétrie soit perpendiculaire à l'axe de rotation du berceau,
- disposer l'axe de rotation du berceau de façon horizontale dans un plan surbaissé par rapport au plan d'appui du berceau sur la cuve,
- fermer le panier par un couvercle,
- faire tourner le berceau dans la cuve,
- arrêter la rotation du berceau de manière à orienter l'axe de symétrie du panier selon une inclinaison faisant avec la verticale un angle supérieur à celui d'éboulement naturel des pièces ou objets à l'intérieur du panier,
- faire tourner lentement le berceau en rotation inverse pour ramener le panier dans la position de chargement dans laquelle son axe de symétrie est vertical,
- ouvrir le couvercle,
- et extraire le panier du berceau.
